# FASCICULE DE BREVET EUROPEEN

(11) **EP 0 374 049 B1**
(45) Date de publication et mention de la délivrance du brevet: **25.09.1991**
(21) Numéro de dépôt: 89403471.9
(22) Date de dépôt: 13.12.1989
(51) Int. Cl.: B65D 47/24, B65D 47/42

(54) **Dispositif distributeur et applicateur à obturateur manuel**
Spender und Applikator mit Handverschluss
Dispenser and applicator with a manual closure

(30) Priorité: 15.12.1988 FR 8816563
(43) Date de publication de la demande: 20.06.1990
(73) Titulaire: Lucas, Marthe, F-34280 La Grande Motte (FR)
(72) Inventeur: Lucas, Marthe, F-34280 La Grande Motte (FR)
(74) Mandataire: Madeuf, Claude Alexandre Jean

(56) Documents cités:
- EP-A- 0 155 616
- EP-A- 0 187 567
- GB-A- 2 194 223
- US-A- 3 361 301
- US-A- 3 578 223
- US-A- 4 723 860

## Description

La présente invention concerne un nouveau dispositif distributeur et applicateur permettant d'ouvrir et fermer un flacon qui le comporte par une simple poussée axiale exercée sur un ou plusieurs boutons pouvant faire saillie du distributeur.

Le distributeur du dispositif de l'invention peut être absolument quelconque sans que les autres moyens mis en oeuvre doivent être modifiés.

Le dispositif de l'invention permet également d'assurer l'étanchéité quelle que soit la position de son organe obturateur, c'est-à-dire que le contenu d'un flacon sur lequel le dispositif est monté ne peut s'écouler que vers l'extérieur du distributeur lorsque cet écoulement est autorisé.

De par sa constitution, le dispositif de l'invention peut être réalisé simplement par un petit nombre de pièces pouvant être fabriquées par moulage par injection de matière plastique.

L'invention est définie par la revendication 1.

Diverses autres caractéristiques de l'invention ressortent d'ailleurs de la description détaillée qui suit.

Une forme de réalisation de l'objet de l'invention est représentée, à titre d'exemple non limitatif, aux dessins annexés.
La fig. 1 est une coupe-élévation longitudinale du dispositif de l'invention.
La fig. 2 est une coupe transversale vue selon la ligne II-II de la fig. 1.
La fig. 3 est une coupe vue sensiblement suivant la ligne III-III de la fig. 2.
La fig. 4 est une coupe partielle vue sensiblement suivant la ligne IV-IV de la fig. 2.

Le dessin montre de façon schématique un récipient 1 par exemple un flacon délimitant un goulot 2.

La forme en section du récipient 1 peut être absolument quelconque. Le dessin montre que cette forme peut, par exemple, être approximativement ovoïde avec de petits côtés plats.

Le dessus du goulot supporte un bouchon 3 qui le recouvre et qui est fixé avantageusement par un jonc 4 entrant dans une rainure 5 du goulot.

Le bouchon 3 délimite à l'intérieur du goulot une douille 6 cylindrique dont la base 7 (fig. 1) présente des lumières 8 (fig. 2). La base 7 supporte un doigt obturateur 9 à extrémité tronconique.

Une douille 10 est enfilée sur le goulot 2 et comporte une cloison transversale 11 à partir de laquelle font saillie une jupe d'étanchéité inférieure 12, une jupe d'étanchéité supérieure 13 et une bague 14 à paroi interne tronconique pour prendre appui sur l'extrémité tronconique du doigt obturateur 9.

La jupe d'étanchéité inférieure 12 est appliquée contre la paroi interne de la douille 6 tandis que la jupe d'étanchéité supérieure 13 prend appui contre la paroi d'un fourreau 15 qui forme un distributeur désigné dans son ensemble par 16.

La douille 10 forme supplémentairement au moins un bouton d'actionnement 17 et de préférence deux comme montré aux fig. 2 et 3. Le ou les boutons 17 font saillie par une ou des lumières 18 prévues dans la paroi latérale 19 du distributeur 16.

La paroi latérale 19 du distributeur 16 est fixée par un moyen quelconque au récipient 1 par exemple au moyen d'un jonc 20 entrant dans une gorge 21. Le distributeur 16 présente au moins un trou de distribution 22 pratiqué à l'intérieur du fourreau 15.

Comme cela ressort de ce qui précède, le distributeur 16 est fixe par rapport au récipient 1 et il en est de même du bouchon 3. Par contre, la douille 10 peut être coulissée le long du goulot 2 de manière que la bague 14 agisse comme élément de fermeture avec le doigt obturateur 9.

Si on le désire, pour éviter que la douille 10 puisse tourner par rapport au goulot 2, des nervures et cannelures coopérantes 23 peuvent être formées entre ces organes. Il est possible, aussi, d'empêcher la rotation de la douille 10 simplement en la guidant par son ou ses boutons 17 à l'intérieur de la ou des lumières 18 du distributeur 16.

Le distributeur 16 peut comporter un ou plusieurs organes applicateurs 24 constitués par exemple par un cylindre comportant des axes 25, 26 dont l'un, l'axe 26 en l'occurrence, est formé par un bouchon 27 engagé dans le cylindre, cette réalisation en deux pièces facilitant une fabrication simple par moulage par injection d'une matière plastique ou analogue.

Les axes 25, 26 sont engagés par déformation élastique dans des concavités 28, 29 que présentent des flasques 30, 31 formés par le distributeur 16 qui peut de la même façon que les autres pièces décrites ci-dessus être réalisé de façon simple par moulage par injection de matière plastique.

L'organe applicateur 24 peut, de façon connue en soi dans la technique, être remplacé par tout autre organe de même nature tel que des billes, des anneaux, etc., le dessus du distributeur 16 étant évidemment conformé de façon appropriée connue dans la technique pour ces organes applicateurs.

Lorsque les différentes pièces se trouvent dans la position illustrée au dessin, la bague 14 prend appui contre la partie tronconique du doigt obturateur 9 et, par conséquent, le récipient 1 est fermé puisque le produit qu'il contient ne peut pas s'écouler vers le trou 22 par les lumières 8 et le canal annulaire séparant la douille 6 de la paroi externe du doigt obturateur.

En agissant sur l'un au moins des boutons 17 pour le déplacer dans le sens de la flèche f₁ (fig. 2), la douille 10 est soulevée de même que la bague 14. Par conséquent, le produit contenu dans le récipient peut s'écouler vers le trou 22, l'étanchéité étant toutefois assurée en permanence par la jupe d'étanchéité inférieure 12 et la jupe d'étanchéité supérieure 13 qui sont déplacées en même temps que la douille 10.

Outre ce qui précède, le dispositif comporte avantageusement un couvercle 32 conformé pour présenter au moins un épaulement 33 correspondant aux boutons 17. De cette manière, lorsque le couvercle 32 est mis en place, il déplace automatiquement les boutons 17 dans le sens contraire à la flèche f₁, ce qui a pour effet d'assurer une fermeture automatique du dispositif même si cette fermeture a été fortuitement oubliée avant la mise en place du couvercle.

L'invention n'est pas limitée aux exemples de réalisation représentés et décrits en détail, car diverses modifications peuvent y être apportées sans sortir de son cadre. En particulier, le distributeur 16 peut ne pas comporter d'organes applicateurs du type cylindrique mais être seulement conformé pour que sa surface supérieure forme applicateur ou encore qu'il assure simplement la distribution par le trou de distribution 22 ou un embout placé dans ce trou. De même, la paroi externe du bouchon 3 peut servir directement de guide à la douille 10, ce qui évite de prévoir une conformation particulière à la paroi externe du goulot 2. Dans une variante simplifiée, la douille 10 peut être réduite en hauteur pour former seulement les boutons 17, son guidage étant assuré par la jupe inférieure 12 et la jupe supérieure 13.

## Revendications

1. Dispositif distributeur et applicateur à obturateur manuel comportant un bouchon (3) relié au goulot (2) d'un récipient (1) et muni d'un doigt obturateur (9) laissant libres des lumières (8) d'écoulement et contrôlant le passage d'un produit contenu dans le récipient (1) au travers d'une bague (14) menant à un distributeur (16) et amené à un organe applicateur (24), étant une douille (10) disposée autour du goulot (2) et mobile axialement, ladite douille comportant ladite bague (14) pour coopérer avec le doigt obturateur (9) et au moins un bouton (17) faisant saillie par une lumière (18) du distributeur (16) fixé au récipient (1), ledit bouton (17) étant guidé axialement par la lumière (18) dans laquelle il coulisse pour déplacer la douille (10) axialement.

2. Dispositif suivant la revendication 1, caractérisé en ce que la douille (10) comporte une cloison médiane (11) à partir de laquelle font saillie une jupe d'étanchéité inférieure (12) entrant dans la douille (6) et une jupe d'étanchéité supérieure (13) coopérant avec un fourreau (15) faisant partie du distributeur (16) pour assurer l'écoulement du produit contenu dans le récipient (1) jusqu'à un trou (22) de distribution lors de l'ouverture du dispositif par déplacement axial de la douille (10).

3. Dispositif suivant l'une des revendications 1 et 2, caractérisé en ce que le bouchon (3) portant le doigt obturateur (9) est fixé au goulot (2) par un jonc (4) ou analogue.

4. Dispositif suivant l'une des revendications 1 à 3, caractérisé en ce que la douille (10) est guidée axialement par des nervures et cannelures qu'elle forme ainsi que le goulot (2) ou le bouchon (3) du récipient.

5. Dispositif suivant l'une des revendications 1 à 4, caractérisé en ce que le distributeur (16) est fixé au récipient (1) par un jonc ou analogue et présente au moins une lumière (18) par laquelle fait saillie au moins un bouton (17) pour l'actionnement de la douille (10).

6. Dispositif suivant l'une des revendications 1 à 5, caractérisé en ce que la douille (10) est guidée axialement par deux boutons (17) passant par les lumières (18) de la paroi latérale du distributeur (16).

7. Dispositif suivant l'une des revendications 1 à 6, caractérisé en ce que l'organe applicateur (24) est constitué par un cylindre fermé par un bouchon (27), tant le cylindre que le bouchon présentant des axes (28, 29) alignés engagés dans des concavités (28, 29) de flasques (30, 31) formés à partir du distributeur (16).

8. Dispositif suivant l'une des revendications 1 à 7, caractérisé en ce qu'il comporte, supplémentairement, un couvercle (32).

9. Dispositif suivant l'une des revendications 1 à 8, caractérisé en ce que le couvercle (32) délimite au moins un épaulement (34) disposé de manière à prendre appui sur le ou les boutons de manoeuvre (17) et les amener dans une position pour laquelle la bague (14) de la douille (10) assure la fermeture avec le doigt obturateur (9).

## Patentansprüche

1. Spender und Applikator mit Handverschluss und mit einem Verschlusstopfen (3), der mit dem Hals (2) eines Behälters (1) verbunden und mit einem Verschlusszapfen (9) versehen ist, wobei Durchflussöffnungen (8) frei bleiben und der Durchfluss eines im Behälter (1) befindlichen Produktes durch einen Ring (14) kontrolliert wird, der zum Spender (16) und zu einem Applikator (24) führt, wobei ferner eine Hülse (10) vorgesehen ist, welche am Hals (2) angeordnet und in axialer Richtung bewegbar ist, wobei ferner die besagte Hülse den Ring (14) aufweist, der mit dem Verschlusszapfen (9) zusammenarbeitet, sowie zumindest einen Knopf (17), der durch einen Schlitz (18) des am Behälter (1) befestigten Spenders (16) ragt, wobei der Knopf (17) axial im Schlitz (18) geführt ist, in dem er gleiten kann, um so die Hülse (10) in axialer Richtung zu bewegen.

2. Vorrichtung nach Anspruch 1, dadurch gekennzeichnet, dass die Hülse (10) eine Mittelwand (11) aufweist, von der aus ein unterer Dichtungsmantel (12) wegragt, der in eine Hülse (6) greift, und von der ebenfalls ein oberer Dichtungsmantel (13) wegragt, der mit einer Stulpe (15), die Bestandteil des Spenders (16) ist, zusammenarbeitet, um sicherzustellen, dass das im Behälter (1) enthaltene Produkt bis zu einer Verteileröffnung (22) fliesst, wenn die Vorrichtung durch axiale Verschiebung der Hülse (10) geöffnet wird.

3. Vorrichtung nach einem der Ansprüche 1 und 2, dadurch gekennzeichnet, dass der Verschlusstopfen (3) mit dem Verschlusszapfen (9) am Hals (2) mit Hilfe eines Sperringes (4) oder dgl. befestigt ist.

4. Vorrichtung nach einem der Ansprüche 1 bis 3, dadurch gekennzeichnet, dass die Hülse (10) axial mit Hilfe von in ihr und ebenso im Hals (2) oder im Verschlusstopfen (3) ausgebildeten Rippen oder Rillen geführt ist.

5. Vorrichtung nach einem der Ansprüche 1 bis 4, dadurch gekennzeichnet, dass der Spender (16) am Behälter (1) mit Hilfe eines Sperringes oder dgl. befestigt ist und mindestens einen Schlitz (18) aufweist, durch den mindestens ein Knopf (17) zur Betätigung der Hülse (10) greift.

6. Vorrichtung nach einem der Ansprüche 1 bis 5, dadurch gekennzeichnet, dass die Hülse (10) axial mit Hilfe von zwei Knöpfen (17) geführt wird, die durch Schlitze (18) in der Seitenwand des Spenders (16) greifen.

7. Vorrichtung nach einem der Ansprüche 1 bis 6, dadurch gekennzeichnet, dass der Applikator (24) aus einem durch einen Stopfen (27) verschlossenen Zylinder besteht, wobei sowohl der Zylinder als auch der Stopfen fluchtende Achsen (25, 26) aufweisen, die in Vertiefungen (28, 29) von Flanschen (30, 31) angeordnet sind, die vom Spender (16) hochragen.

8. Vorrichtung nach einem der Ansprüche 1 bis 7, dadurch gekennzeichnet, dass zusätzlich ein Deckel (32) vorgesehen ist.

9. Vorrichtung nach einem der Ansprüche 1 bis 8, dadurch gekennzeichnet, dass der Deckel (32) mindestens ein Schulterstück (33) aufweist, das derart angeordnet ist, dass es auf dem bzw. den zur Betätigung dienenden Knöpfen (17) aufliegt und diese in eine Stellung bringt, in der der Ring (14) der Hülse (10) eine Schliessung mit dem Verschlusszapfen (9) gewährleistet.

## Claims

1. Dispenser and applicator device with a manual closing member comprising a plug (3) connected to the neck (2) of a container (1) and provided with a closing finger (9) leaving flowing apertures (8) free and controlling the passage of a product contained in the container (1) through a ring (14) leading to a dispenser (16) and directed to an applicator member (24), a socket (10) being placed around the neck (2) and mobile axially, said socket comprising said ring (14) for cooperating with the closing finger (9) and at least one knob (17) protruding through an aperture (18) of the dispenser (16) fixed to the container (1), said knob (17) being axially guided by the aperture (18) in which it slides for axially displacing the socket (10).

2. Device according to claim 1, characterized in that the socket (10) comprises a median partition wall (11) from which protrude: a lower sealing skirt (12) entering the socket (6) and an upper sealing skirt (13) cooperating with a sleeve (15) which is part of the dispenser (16) for ensuring flow of the product contained in a container (1) to a distribution hole (22) when the device is opened by axial displacement of the socket (10).

3. Device according to one of claims 1 and 2, characterized in that the plug (3) supporting the closing finger (9) is fixed to the neck (2) by a retaining keeper (4) or the like.

4. Device according to one of claims 1 to 3, characterized in that the socket (10) is axially guided by rib and groove means that it forms as well as the neck (2) or the plug (3) of the container.

5. Device according to one of claims 1 to 4, characterized in that the dispenser (16) is fixed to the container (1) by a retaining keeper or the like and is formed with at least one aperture (18) through which protrudes at least one knob (17) for actuation of the socket (10).

6. Device according to one of claims 1 to 5, characterized in that the socket (10) is axially guided by two knobs (17) extending through the apertures (18) of the side wall of the dispenser (16).

7. Device according to one of claims 1 to 6, characterized in that the applicator member (24) is made of a cylinder closed by a plug (27), both the cylinder and the plug having aligned pins (28, 29) engaged in depressions (28, 29) of flanges (30, 31) formed from the dispenser (16).

8. Device according to one of claims 1 to 7, characterized in that it further comprises a cover (32).

9. Device according to one of claims 1 to 8, characterized in that the cover (32) defines at least one shoulder (34) provided to bear on the actuation knob or knobs (17) and to bring them into a position for which the ring (14) of the socket (10) ensures the closing with the closing finger (9).
